# EUROPÄISCHE PATENTSCHRIFT

(11) **EP 1 032 088 B1**
(45) Veröffentlichungstag und Bekanntmachung des Hinweises auf die Patenterteilung: **31.10.2001**
(21) Anmeldenummer: 00101995.9
(22) Anmeldetag: 02.02.2000
(51) Int. Cl.: H01R 13/658, H01R 12/16

(54) **Abgeschirmte elektrische Steckverbindung**
Shielded electrical connector
Connecteur électrique blindé

(30) Priorität: 23.02.1999 DE 19907635
(43) Veröffentlichungstag der Anmeldung: 30.08.2000
(73) Patentinhaber: HARTING KGaA, 32339 Espelkamp (DE)
(72) Erfinder: Harting, Dietmar, Dipl.-Kfm., 32339 Espelkamp (DE); Pape, Günter, Dipl.-Ing., 32130 Enger (DE); Lüttermann, Dieter, Dipl.-Ing., 32312 Lübbecke (DE)

(56) Entgegenhaltungen:
- EP-A- 0 637 858
- WO-A-98/09354
- DE-C- 19 508 409

## Beschreibung

Die Erfindung betrifft eine abgeschirmte elektrische Steckverbindung für Leiterplatten, insbesondere oberflächenmontierte Steckverbinder flacher Bauart, bestehend aus einem Steckverbinder, in dem elektrische Anschlußelemente isoliert angeordnet sind, die zur Kontaktierung von Stiftkontakten eines komplementären Steckverbinders vorgesehen sind, wobei mindestens eine Seite der Steckverbinder mit einem Abschirmblech abgedeckt ist, welches Anschlußenden zur Verbindung mit Leiterbahnen einer Leiterplatte aufweist, und wobei die elektrische Kontaktierung des Abschirmbleches des Steckverbinders mit dem Abschirmblech des komplementären Steckverbinders mittels Kontaktelementen erfolgt.

Eine Abschirmung elektrischer Steckverbinder ist zur Verbesserung der Übertragungseigenschaften im Hf-Bereich, sowie zur weitestgehenden Reduzierung eigener wie fremder Störsignale erforderlich.

Es ist bekannt Steckverbindungen durch allseitig vorzusehende Abschirmteile gegen Störsignale abzuschirmen, wobei die Kontaktierung über Kontaktelemente im vorderen Berührungsbereich der Steckverbinder erfolgt. Durch eine übereinander angeordnete Kontaktierung wird jedoch die Bauhöhe der Steckverbinder nachteilig beeinflußt.

Aus der gattungsgemäßen EP 0 637 858 A1 ist eine abgeschirmte elektrische Steckverbindung für Leiterplatten, bestehend aus einem Steckverbinder, in dem elektrische Anschlußelemente isoliert angeordnet sind, die zur Kontaktierung von Stiftkontakten eines komlementären Steckverbinders vorgesehen sind, wobei mindestens eine Seite der Steckverbinder mit einem Abschirmblech abgedeckt sind, welches Anschlußenden zur Verbindung mit Leiterbahnen einer Leiterplatte aufweist, bekannt.

Daneben ist aus der WO 98/09 354 A1 ein abgeschirmter Steckverbinder für Leiterplatten bekannt, wobei zur Abschirmung zwischen den Reihen von Kontaktelementen in jedem Steckverbinder ein Schirmblech vorgesehen ist und wobei die Kontaktelemente auf der gleichen Ebene wie die Schirmbleche liegen.

Der Erfindung liegt die Aufgabe zugrunde, eine abgeschirmte Steckverbindung der eingangs genannten Art dahingehend auszubilden, eine Abschirmung vorzusehen, die die Bauhöhe auf ein Minimum reduziert.

Diese Aufgabe wird dadurch gelöst, daß die Kontaktelemente auf der gleichen Ebene angeordnet sind wie die Abschirmbleche und als ringförmige Kontaktzungen ausgeführt sind, die aus der vorderen Abschlußkante der Abschirmbleche hervorragen, und wobei beim Zusammenfügen der Steckverbindung, die Berührung über die seitlichen Kontaktflächen erfolgt.

Vorteilhafte Ausgestaltungen der Erfindung sind in den Ansprüchen 2 - 4 angegeben.

Die mit der Erfindung erzielten Vorteile bestehen insbesondere darin, daß die Bauhöhe der Steckverbindung entscheidend verringert wird. Des Weiteren wird durch den gleichbleibenden Abstand zwischen den Steckkontakten und der Abschirmung über die gesamte Steckerbreite ein konstanter Impedanzverlauf entlang des Signalweges erreicht. Die ringförmig ausgebildeten, in sich geschlossenen Federzungen zeigen zudem eine bessere Abschirmwirkung als herkömmliche schmale Abschirmzungen.

Ein Ausführungsbeispiel ist in der Zeichnung dargestellt und wird im folgenden näher erläutert. Es zeigen:
- Fig. 1: eine Schnittdarstellung einer Steckverbindung,
- Fig. 2: eine perspektivische Darstellung der Steckverbindung im nicht gesteckten Zustand,
- Fig. 3: eine perspektivische Detailzeichnung einer gesteckten Verbindung,
- Fig. 4: eine perspektivische Detailzeichnung eines Abschirmbleches, und
- Fig. 5: eine perspektivische Detailzeichnung einer Federzunge.

In den Fig. 1 und 2 ist eine Steckverbindung, bestehend aus einem Steckverbinder 1 und einem Gegenstecker 2 dargestellt.

Die Schnittdarstellung in Fig. 1 zeigt den auf einer Leiterplatte 5 aufgebrachten Steckverbinder 1 mit seinen nach vorne ragenden elektrischen Federkontakten 20, die innerhalb des isolierenden Gehäuses 3 in Reihen und Spalten angeordnet sind.

Die Kontaktierung mit dem Gegenstecker 2 erfolgt über die Messerkontakte 21, die in Durchführungen 23 innerhalb des isolierenden Gehäuses 4 geführt werden und die elektrische Signalverbindung zu einer Leiterplatte 6 ermöglichen.
Das Abschirmblech 7 an der oberen und unteren Seite des Steckverbinders 1 ist mittels Kontaktlaschen 15, hier federnd dargestellt, mit Leiterbahnen 16 der Leiterplatte 5 verbunden, wobei das Abschirmblech 7 in der Rinne 25 mit dem Isolierkörper 3 verrastet ist. Die Abschirmbleche 8 des Gegensteckers 2 werden mittels stiftförmiger Schirmkontakte 17, die durch Öffnungen 18 im Isolierkörper 4 geführt werden, über Leiterbahnen 19 mit dem Massepotential der Leiterplatte 6 verbunden.

In Fig. 2 sind in einer perspektivischen Darstellung die beiden Steckverbinder 1 und 2 in einer Position kurz vor dem Zusammenstecken gezeigt. Dabei ist zu erkennen, daß die Abschirmbleche 8 des Gegensteckers 2, innerhalb der Außenbegrenzung des Isolierkörpers 4 - oben und unten - angeordnet sind, während die Messerkontakte 23 für die elektrische Signalübertragung in Reihen und Spalten angeordnet, dazwischen eingefügt sind. (siehe auch Fig. 1)

Des Weiteren sind in der oberen und unteren Außenbegrenzung des Steckverbinders 2 rechteckige Ausnehmungen 22 vorgesehen, in die sich die flachen Befestigungshaken 24 für das Abschirmblech 7 des Steckverbinders 1 beim Zusammenstecken der beiden Steckverbinder so einfügen, daß ein lückenloser Oberflächenübergang der beiden Steckverbinder erreicht wird.

Wie weiterhin aus der Fig. 2 und der Fig. 3 zu ersehen ist, wird das Abschirmblech 7 bei seiner Montage zunächst mit seinen Kontaktzungen 9 in die vorderen flachen Befestigungshaken 24 des Steckverbinders 1 eingeschoben und dann mit Rastlaschen 13 in entsprechende Vertiefungen 14 im Isoliergehäuse 3 des Steckverbinders 1 verrastet. Dabei wird gleichzeitig das Abschirmblech 7 mit seinem hinteren um 90° abgebogenen Abschlußteil 26 in eine entsprechend geformte Rinne 25 im Isoliergehäuse 3 des Steckverbinders 1 eingefügt und dort mittels hier nicht näher gezeigter Rastelemente verrastet. Damit ist eine elektrische Verbindung über die hier federnd ausgebildeten Kontaktlaschen 15, die auf die Leiterbahnen 16 der Leiterplatte 5 drücken, sichergestellt.

Verbindet man, wie in Fig. 3 zu erkennen, die beiden Steckverbinder miteinander, so werden auf der jeweiligen Steckseite die Abschirmbleche 7 und 8 der beiden Steckverbinder 1 und 2 miteinander kontaktiert, indem sich die Kontaktzungen 9 und 10 nebeneinander auf einer Ebene in die jeweils wechselseitig vorgesehenen Lücken schieben, so daß sich die ringförmig ausgebildeten Kontaktzungen 9 und 10 an den seitlichen Kontaktflächen 11 und 12 berühren. Dabei werden die im Beispiel gezeigten ovalen Ringe leicht zusammengedrückt und ergeben einen sicheren elektrischen Kontakt.

Die Fig. 4 zeigt noch einmal in einer perspektivischen Teildarstellung das Abschirmblech 7 mit den ringförmigen Kontaktzungen 9, einer in der Oberseite eingelassenen Rastlasche 13, sowie die, in dem um 90° abgebogenen Abschlußteil 26 angefügten - hier federnd ausgeführten - Kontaktlaschen 15 für eine Massepotentialverbindung.

In der Fig. 5 ist eine für die Massepotentialverbindung der Steckverbindung vorgesehene Kontaktzunge 9 im Detail wiedergegeben. Sie tritt als kreis-bzw. ovalförmiger Ring an der Frontseite des Abschirmbleches 7 hervor und zeigt deutlich die zur Kontaktierung der Abschirmung notwendigen seitlichen Kontaktflächen 11 der Kontaktzunge.

## Patentansprüche

1. Abgeschirmte elektrische Steckverbindung für Leiterplatten, insbesondere oberflächenmontierte Steckverbinder flacher Bauart, bestehend aus einem Steckverbinder (1), in dem elektrische Anschlußelemente isoliert angeordnet sind, die zur Kontaktierung von Stiftkontakten eines komplementären Steckverbinders (2) vorgesehen sind, wobei mindestens eine Seite der Steckverbinder (1, 2) mit einem Abschirmblech abgedeckt ist, welches Anschlußenden zur Verbindung mit Leiterbahnen einer Leiterplatte aufweist, und wobei die elektrische Kontaktierung des Abschirmbleches (7) des Steckverbinders (1) mit dem Abschirmblech (8) des komplementären Steckverbinders (2) mittels Kontaktelementen erfolgt, **dadurch gekennzeichnet,**
**daß** die Kontaktelemente auf der gleichen Ebene angeordnet sind wie die Abschirmbleche (7, 8) und als ringförmige Kontaktzungen (9, 10) ausgeführt sind, die aus der vorderen Abschlußkante der Abschirmbleche (7, 8) hervorragen, und wobei beim Zusammenfügen der Steckverbindung, die Berührung über die seitlichen Kontaktflächen (11, 12) erfolgt.

2. Abgeschirmte elektrische Steckverbindung nach Anspruch 1, **dadurch gekennzeichnet,**
**daß** der Isolierkörper (3) des Steckverbinders (1) mit Befestigungshaken (24) versehen ist, unter die das Abschirmblech (7) eingeschoben ist.

3. Abgeschirmte elektrische Steckverbindung nach Anspruch 1 oder 2, **dadurch gekennzeichnet,**
**daß** das Abschirmblech (7) mit federnden Rastlaschen (13) versehen ist, die in Vertiefungen (14) des Steckverbinders (1) eingreifen.

4. Abgeschirmte elektrische Steckverbindung nach einem der vorstehenden Ansprüche, **dadurch gekennzeichnet,**
**daß** das Abschirmblech (7) einen abgewinkelten Abschlußteil (26) aufweist, und
**daß** der Isolierkörper (3) des Steckverbinders (1) eine Rinne (25) aufweist, wobei das Abschlußteil (26) in der Rinne (25) mittels eingelassener Rastelemente verrastet, und wobei Kontaktlaschen (15) auf Leiterbahnen (16) einer Leiterplatte (5) gedrückt werden.

## Claims

1. Screened electrical plug connection for printed circuit boards, in particular surface-mounted plug connectors of shallow constructional type, consisting of a plug connector (1) in which electrical connecting elements intended for making contact with pin contacts on a complementary plug connector (2) are disposed in an insulated manner, at least one side of the plug connectors (1, 2) being masked with a screening plate which has connecting ends for connection to conductor tracks on a printed circuit board, and electrical contact between the screening plate (7) of the plug connector (1) and the screening plate (8) of the complementary plug connector (2) being made by means of contact elements, **characterised in that** the contact elements are disposed in the same plane as the screening plates (7, 8) and are designed as annular contact tongues (9, 10) which protrude from the front terminating edge of the screening plates (7, 8), touching occurring via the lateral contact faces (11, 12) when the plug connection is joined together.

2. Screened electrical plug connection according to claim 1, **characterised in that**
the insulating body (3) of the plug connector (1) is provided with fastening hooks (24), under which the screening plate (7) is pushed in.

3. Screened electrical plug connection according to claim 1 or 2, **characterised in that**
the screening plate (7) is provided with resilient locking tabs (13) which engage in depressions (14) in the plug connector (1).

4. Screened electrical plug connection according to one of the preceding claims, **characterised in that**
the screening plate (7) has an offset terminating part (26), and that
the insulating body (3) of the plug connector (1) has a groove (25), the terminating part (26) locking in the groove (25) by means of let-in locking elements, and contact tabs (15) being pressed onto conductor tracks (16) on a printed circuit board (5).

## Revendications

1. Dispositif blindé de connexion électrique à fiches pour plaquettes à circuits imprimés, en particulier connecteur à fiches de construction plate monté en surface, constitué d'un connecteur à fiches (1) dans lequel sont disposés en étant isolés des éléments de connexion électrique destinés à la connexion de fiches de contact d'un connecteur complémentaire (2), étant observé qu'au moins une des faces des connecteurs à fiches (1), (2) est recouverte d'une tôle de blindage pourvue d'extrémités pour la connexion avec des circuits conducteurs d'une plaquette à circuits imprimés et que la connexion électrique de la tôle de blindage (7) du connecteur (1) avec la tôle de blindage (8) du connecteur complémentaire (2) est assurée par des éléments de contact, **caractérisé en ce que** les éléments de contact sont disposés dans le même plan que les tôles de blindage (7), (8) et constitués de languettes de contact (9), (10) de forme annulaire saillant sur le bord avant des tôles de blindage (7), (8), le contact étant établi, lors de l'assemblage du dispositif de connexion, par des surfaces latérales de contact (11), (12).

2. Dispositif blindé de connexion électrique à fiches selon la revendication 1 **caractérisé en ce que** le corps isolant (3) du connecteur à fiches (1) est pourvue de crochets de fixation (24) sous lesquels est engagée la tôle de blindage (7).

3. Dispositif blindé de connexion électrique à fiches selon les revendications 1 ou 2 **caractérisé en ce que** la tôle de blindage (7) comporte des pattes d'encliquetage (13) saillantes dans des évidements (14) prévus dans le connecteur à fiches (1).

4. Dispositif blindé de connexion électrique à fiches selon l'une des revendications précédente **caractérisé en ce que** la tôle de blindage (7) comporte une partie de fermeture (26) repliée et **que** le corps isolant (3) du connecteur (1) comporte une rainure (25) dans laquelle est vient se bloquer la partie de fermeture (26) grâce à des moyens de blocage encastrés, les pattes de contact (15) étant serrées sur les circuits conducteurs (16) de la plaquette à circuits imprimés (16).
